# EUROPÄISCHE PATENTSCHRIFT

(11) **EP 4 069 942 B1**
(45) Veröffentlichungstag und Bekanntmachung des Hinweises auf die Patenterteilung: **30.10.2024**
(21) Anmeldenummer: 20820855.3
(22) Anmeldetag: 04.12.2020
(51) Int. Cl.: E21D 1/06

(54) **VORRICHTUNG ZUM ABTEUFEN EINER VERTIKALEN BOHRUNG**
DEVICE FOR SINKING A VERTICAL BOREHOLE
DISPOSITIF DE FONÇAGE D'UN TROU DE FORAGE VERTICAL

(30) Priorität: 04.12.2019 DE 102019133088
(43) Veröffentlichungstag der Anmeldung: 12.10.2022
(73) Patentinhaber: Herrenknecht AG, 77963 Schwanau (DE)
(72) Erfinder: RENNKAMP, Patrick, 77933 Lahr (DE); SCHWAB, Tilmann, 79104 Freiburg (DE); FEIßT, Albert, 77855 Achern-Önsbach (DE)
(74) Vertreter: Klickow & Wetzel PartGmbB
(86) Internationale Anmeldenummer: PCT/EP2020/084777
(87) Internationale Veröffentlichungsnummer: WO 2021/110996

(56) Entgegenhaltungen:
- EP-A2- 0 316 931
- EP-A2- 0 741 227
- EP-B1- 0 316 931
- KR-B1- 101 762 879
- US-A1- 2016 130 942
- US-B2- 10 202 807

## Beschreibung

Die Erfindung betrifft eine Vorrichtung zum Abteufen einer vertikalen Bohrung, insbesondere ein Schacht, eine Gewinnungsbohrung in einem Lagerstättenkörper, oder eine Fundamentbohrung im Boden, mit wenigstens einem Abbauwerkzeug zum Abbau von Material an einer Sohle der Bohrung, mit einem mit wenigstens einem im Wirkbereich des wenigstens einen Abbauwerkzeugs angeordneten Fördermittel zum Abfördern von an der Sohle abgebautem Material aus der Bohrung heraus, mit einem Maschinenrahmen, an dem wenigstens zwei Verspannelemente zum Arretieren der Vorrichtung in der Bohrung während des Bohrens angeordnet sind, mit wenigstens einem Mittel zum vertikalen Anheben und Absenken des Maschinenrahmens in der Bohrung und mit wenigstens einem Antrieb zur Rotation des Abbauwerkzeugs

Beim Erstellen von vertikalen Bohrungen im Boden sind grundwasserführenden Schichten problematisch. Um das Wasser aus der Bohrung zu halten, um trocken bohren zu können, muss beispielsweise entweder das Gebirge gefroren werden, oder der Grundwasserspiegel muss abgesenkt werden. Ist dieses nicht möglich, muss unter Wasser gebohrt werden, was dazu führt, dass die Bohrungen nicht begehbar sind. Dieses ist insbesondere bei größeren Durchmessern und großen Bohrungslängen problematisch.

Soll beispielsweise in einer Lagerstätte gebohrt werden, fördert die Bohrvorrichtung nach Möglichkeit direkt das Wertmineral enthaltene Gestein. Dabei kann einem Bohrmuster gefolgt werden, sodass dann die erstellten Bohrungen anschließend wieder verfüllt werden, um einen möglichst geringen Verlust des Lagerstättenkörpers zu erreichen.

Um dieses Verfahren durchzuführen wird an der Oberfläche ein Fördermöglichkeiten zum vertikalen Bewegen der Bohrvorrichtung am Bohrloch bereitgestellt. Weiterhin ist hierbei unter anderem aus dem Stand der Technik bekannt, dass ein Topdrive vorgesehen wird, der den Bohrkopf selber über ein Gestänge antreibt.

Der gelöste Boden wird dann beispielsweise mittels Lufthebeverfahrens zusammen mit der im Bohrloch befindlichen Flüssigkeit nach Übertage durch das Antriebsgestänge transportiert und entsprechend aufbereitet.

Solche Bohrvorrichtungen sind beispielsweise in unterschiedlichen Ausführungen aus EP0741227A2, EP0316931A2, US2016369566A1, US2016130942A1 und KR101762879B1 bekannt.

Aufgabe der Erfindung ist es, eine Vorrichtung bereitzustellen, mit der vertikale Bohrungen auch unter Wasser mit großen Durchmessern ohne Bedienpersonal durchgeführt werden können. Bei den Bohrungen kann es sich um Schächte, Gewinnungsbohrungen in Lagerstätten oder Fundamentbohrungen handeln. Die Durchmesser betragen hierbei mehr als 4 m. Aspekte, die hierbei berücksichtigt werden müssen, sind das vertikale Bewegen des untertätigen Bohrvorrichtungsteils/des Maschinenrahmens in der Bohrung, der Antrieb des Bohrwerkzeugs, die Förderung des gelösten Bodens und die Verbindung zu über Tage zwischen Bohrwerkzeug und den an der Oberfläche befindlichen Installationen.

Erfindungsgemäß sieht die Erfindung hierbei eine Vorrichtung zum Abteufen gemäß der Lösung des Patentanspruchs 1 vor. Weitere Ausführungen dazu sind in den Unteransprüchen dargelegt.

Dabei ist vorgesehen eine Vorrichtung zum Abteufen einer vertikalen Bohrung, insbesondere ein Schacht, eine Gewinnungsbohrung in einem Lagerstättenkörper, oder eine Fundamentbohrung im Boden, mit wenigstens einem Abbauwerkzeug zum Abbau von Material an einer Sohle der Bohrung, mit einem mit wenigstens einem im Wirkbereich des wenigstens einen Abbauwerkzeugs angeordneten Fördermittel zum Abfördern von an der Sohle abgebautem Material aus der Bohrung heraus, mit einem Maschinenrahmen, an dem wenigstens zwei Verspannelemente zum Arretieren der Vorrichtung in der Bohrung während des Bohrens angeordnet sind, mit wenigstens einem Mittel zum vertikalen Anheben und Absenken des Maschinenrahmens in der Bohrung und mit wenigstens einem Antrieb zur Rotation des Abbauwerkzeugs.

Lösungsgemäß ist vorgesehen, dass es sich bei dem Mittel zum vertikalen Anheben und Absenken des Maschinenrahmens in der Bohrung um ein Litzenhubsystem mit wenigstens einer Hubeinheit mit wenigstens einem Zylinder und wenigstens einer Litze ober einem Litzenbündel pro Hubeinheit, die/das mit dem Maschinenrahmen verbunden ist. Dabei ist vorteilhaft, dass die Hubeinheit wenigstens eine Litzenarretierung aufweist. Eine weitere Lehre der Erfindung sieht vor, dass am Maschinenrahmen wenigstens eine Befestigung pro Litze/ Litzenbündel vorgesehen ist. Hierdurch wird auf einfache und kostengünstige Weise eine Möglichkeit geschaffen, die keinen Förderturm und kostenintensive Winden erfordert.

Eine weitere Lehre der Erfindung sieht vor, dass die Bohrung mit einer Flüssigkeit, bevorzugt Wasser oder eine Bentonitsuspension gefüllt ist. Eine weitere Lehre der Erfindung sieht vor, dass das wenigstens eine Fördermittel zum Abfördern von an der Sohle abgebautem Material aus der Bohrung heraus eine vertikale Förderleitung aufweist, die sich bevorzugt durch den Maschinenrahmen erstreckt. Eine weitere Lehre der Erfindung sieht vor, dass die Förderleitung nicht rotiert. Eine weitere Lehre der Erfindung sieht vor, dass in die Förderleitung an wenigstens einer Abgabestelle Druckluft eingebringbar ist. Eine weitere Lehre der Erfindung sieht vor, dass die Abförderung im reverse circulation Verfahren erfolgt. Hierdurch ist auf einfache Weise eine Förderung möglich.

Eine weitere Lehre der Erfindung sieht vor, dass die Förderleitung aus Rohrschüssen aufgebaut ist, so dass die Förderleitung sukzessive verlängerbar bzw. einkürzbar ist. Dabei ist vorteilhaft, dass wenigstens ein Rohrschuss wenigstens ein Flanschelement zu verbinden mit einem weiteren Rohrschuss aufweist. Dabei ist weiterhin vorteilhaft, dass wenigstens ein Rohrschuss wenigstens ein Führungselement aufweist, wobei das wenigsten eine Führungselement ein Element eines Antriebstrangs führt, und wobei das Führungselement bevorzugt wenigstens ein Lagerelement aufweist. Eine weitere Lehre der Erfindung sieht vor, dass wenigstens ein Rohrschuss wenigstens ein Führungselement für eine Versorgungsleitung aufweist. Hierdurch wird es möglich, eine Förderung des gelösten Bodens zu ermöglichen, ohne dass die Förderleitung rotiert und/oder zur Übertragung von Kräften dienen muss.

Eine weitere Lehre der Erfindung sieht vor, dass wenigstens zwei vertikal übereinander angeordnete Verspannelemente zum Arretieren der Vorrichtung in der Bohrung vorgesehen sind. Hierdurch kann ein optimales Verspannen zum Lastabtrag erfolgen. Weiterhin ist es mit den oberen und/oder unteren Verspannelementen auch möglich eine Führung in der Bohrung zu bewirken. Auch ein Steuern ist über die Verspannelemente der Bohrvorrichtung möglich. Weiterhin ist es vorteilhaft, dass die Verspannelemente als Anschlag für Vorschubelemente/Vorschubzylinder für das Abbauwerkzeug fungieren.

Eine weitere Lehre der Erfindung sieht vor, dass es sich bei dem Abbauwerkzeug um ein Schneidrad, bevorzugt im Vollschnitt, handelt, das besonders bevorzugt aus- und einfahrbare Randschneidwerkzeuge aufweist, und/oder dass besonders bevorzugt Disken oder Meißeln versehen ist.

Eine weitere Lehre der Erfindung sieht vor, dass das Abbauwerkzeug gegenüber dem Maschinenrahmen in Abbaurichtung verfahrbar ausgeführt ist.

Eine weitere Lehre der Erfindung sieht vor, dass wenigstens ein Vorschubsystem, bevorzugt ein Zylinder, vorgesehen ist, das das Abbauwerkzeug zum Lösen von Gestein an die Sohle der Bohrung andrückt, um den notwendigen Lösedruck zu erzeugen. Bevorzugt greift das Vorschubsystem an wenigstens einem der Verspannelemente an.

Eine weitere Lehre der Erfindung sieht vor, dass das Abbauwerkzeug eine Ansaugkammer für gelöstes Gestein aufweist. Hierdurch kann eine sichere und einfache Ansaugung des Bohrkleins/gelösten Bodens erfolgen.

Eine weitere Lehre der Erfindung sieht vor, dass der wenigstens eine Antrieb übertage eine Antriebseinheit aufweist, die mit einem Antriebselement des Abbauwerkzeugs verbunden ist. Dieses ist vorteilhaft, weil eine einfache Kraftübertragung auf das Abbauwerkzeug erfolgen kann. Dabei ist vorteilhaft, dass die Verbindung über ein Getriebe, bevorzugt ein Untersetzungsgetriebe, erfolgt. Vorteilhafter Weise ist am Bohrkopf ein Zentralzahnrad vorgesehen, das mit dem Getriebe verbunden ist. Vorteilhafter Weise ist diese Getriebeanordnung in Öl gelagert und weist einen Druckausgleichsmechanismus auf.

Dabei ist weiterhin vorteilhaft, dass die Antriebseinheit über wenigstens einen, bevorzugt teleskopierbaren, Antriebsstrang mit dem Antriebselement des Abbauwerkzeugs verbunden ist.

Dabei ist vorteilhaft, dass der Antriebstrang aus einzelnen Stangen oder Rohrelementen zusammengesetzt ist.

Dabei ist weiterhin vorteilhaft, dass die einzelnen Stangen oder Rohrelemente über Verbindungselementen wie Gewinde oder Kupplungen, bevorzugt Klauenkupplungen, miteinander lösbar verbunden sind.

Eine weitere Lehre der Erfindung sieht vor, dass die Stangen/Rohrelemente an den Rohrschüssen geführt sind, bevorzugt über Führungselemente, die an den Rohrschüssen vorgesehen sind, besonders bevorzugt in Lagerelementen.

Eine weitere Lehre der Erfindung sieht vor, dass wenigstens ein Stange teleskopierbar ist, um den Bohrhub des Abbauwerkzeugs zu ermöglichen.

Eine weitere Lehre der Erfindung sieht vor, dass der Antrieb wenigstens eine Getriebeeinheit aufweist, mit dem die notwendige Drehzahl des Abbauwerkzeugs bereitgestellt werden kann.

Eine weitere alternative Lehre der Erfindung sieht vor, dass der wenigstens eine Antrieb ein hydraulischer oder elektrischer Antrieb oder eine Kombination davon ist.

Dabei ist vorteilhaft, dass der Antrieb auf der Maschine angeordnet ist.

Dabei ist weiterhin vorteilhaft, dass der Antrieb auf der Maschine in einem mit Luft gefüllten Raum angeordnet ist.

Bevorzugt ist dabei, dass in dem Raum gegenüber dem mit Flüssigkeit gefüllten Bohrloch ein Überdruck besteht.

Weiterhin ist dabei vorteilhaft, dass der Raum nach unten zur Sohle hin eine Öffnung aufweist, aus der Luft aus dem Raum entweichen kann, und die Luft dem Raum mit Überdruck von Übertage zuführbar ist.

Nachfolgend wird die Erfindung anhand von Ausführungsbeispielen in Verbindung mit einer Zeichnung näher erläutert. Dabei zeigen:
- Figur 1: eine schematische Seitenansicht einer erfindungsgemäßen Vorrichtung,
- Figur 2: eine analoge Ansicht zu Figur 1 mit Ergänzungen,
- Figur 3: eine räumliche schematische Darstellung einer ersten Ausführungsform des Bohrteils der erfindungsgemäßen Vorrichtung,
- Figur 4a-4c: eine räumliche schematische Darstellung einer zweiten Ausführungsform des Bohrteils der erfindungsgemäßen Vorrichtung,
- Figur 5: ein erste vergrößerte Ausschnittansicht zu Figur 1,
- Figur 6: ein zweite vergrößerte Ausschnittansicht zu Figur 1,
- Figur 7a: eine räumliche schematische Ansicht eines erfindungsgemäßen Rohrschusses,
- Figur 7b: eine vergrößerte Ausschnittansicht zu Figur 7,
- Figur 8a - 8c: eine schematische Ansicht einer Bohrsequenz zur erfindungsgemäßen Vorrichtung, und
- Figur 9a - 9f: eine schematische Ansicht einer Startsequenz zur erfindungsgemäßen Vorrichtung, und

Figur 1 zeigt eine erfindungsgemäße Vorrichtung zum Abteufen, nachfolgend als Bohrvorrichtung 10 bezeichnet. Die Bohrvorrichtung 10 ist in und an einem Bohrloch 100 angeordnet, dass mit eine Flüssigkeit 110, beispielsweise Wasser oder einer Bentonitsuspension, gefüllt ist. Das Bohrloch 100 weist an seiner Oberseite eine Öffnung 120 auf, die mit einer Abdeckung 24 im Betriebsfall abgedeckt ist.

Um die Öffnung 120 herum ist ein Fundament 34 vorgesehen. Auf dem Fundament 34, das zur Einleitung von Kräften in den Boden 130 vorgesehen ist, sind ist ein Litzenhubsystem 11 vorgesehen. Das Litzenhubsystem 11 umfasst eine Winde 11A und einen Hubzylinderanordnung 11B. Weiterhin umfasst das Litzenhubsystem 11 eine Litze bzw. eine Litzenanordnung 16. Die Litzen 16 sind dabei über Anschläge 16A mit einem Maschinenrahmen 13 der Bohrvorrichtung 10 verbunden. Der Maschinenrahmen 13 ist mit einem unteren Verspannelement 14 und einem oberen Verspannelement 15 versehen. Die Verspannelemente 14,15 weisen jeweils wenigstens einen Vorschubzylinder 18A auf, um die beweglichen Teile 14A, 15A der Verspannelemente 14, 15 gegen die Bohrlochwand 140 zu bewegen, von dieser zu lösen, und diese gegen die Bohrlochwand 140 zu verspannen.

Die Verspannelemente 14, 15 weisen dabei eine Mehrzahl von beweglichen Elementen 14A, 15A auf, die umlaufend um den Maschinenrahmen 13 angeordnet sind. Die beweglichen Elemente 14A, 15A sind dabei über die Vorschubzylinder 18A zwischen einer eingefahrenen Position und einer verspannten Position bewegbar.

Weiterhin weist die erfindungsgemäße Bohrvorrichtung 10 ein Schneidrad 21 auf, dass mit einzelnen Bohrwerkzeugen 21A, wie beispielsweise Disken oder Meißel, bestückt ist. Weiterhin weist der Schneidrad 21 aus- und einfahrbare Randschneidwerkzeuge 22 auf, um beispielsweise die Bohrlochwand 140 genau zu profilieren bzw. gegebenenfalls eine Richtungsänderung oder einen Unterschnitt bewirken zu können. Weiterhin ist das Schneidrad 21 mit einem Ansaugkasten 20 zur Aufnahme von gelöstem Boden/Bohrklein 160 versehen.

Unter Boden wird in dieser Offenbarung jegliche Form von Locker- oder Festgestein bzw. Wertmineral einer Lagerstätte verstanden. Bohrklein und gelöster Boden werden synonym verwendet.

Der Ansaugkasten 20 ist Bestandteil des Fördermittels der Bohrvorrichtung 10.

Das Schneidrad 21 ist drehbar und über einer Teleskopanordnung 17 vor- und zurückbewegbar gegenüber dem Maschinenrahmen 13 angeordnet. Weiterhin kann das Schneidrad 21 durch einen Hauptantrieb 12, der in der dargestellten Ausführungsform über Tage in einer Topbox 29 angeordnet ist, angetrieben und dadurch in Rotation versetzt werden.

Alternativ kann auch der Antrieb beispielsweise hydraulisch oder elektrisch im Bohrloch 100 beispielsweise fest am Maschinenrahmen 13 vorgesehen sein. Hierfür kann ein Maschinenrahmen 13 ein nicht dargestellter umschlossener Raum vorgesehen sein, in dem der elektrische und/oder der hydraulische Antrieb vorgesehen sind und der aus diesem heraus mit dem Schneidrad 21 verbunden ist, um dieses in Rotation zu versetzen.

In einer nicht dargestellten bevorzugten Ausführungsform ist dieser Raum nach unten offen ausgeführt und wird über Druckluft flüssigkeitsfrei hinsichtlich Wasser/Bentonitsuspension 110 gehalten. Hierdurch können aufwändige Dichtungen für den Antriebsstrang gegenüber dem Gehäuse des Raums entfallen.

Weiterhin ist am Schneidrad 21 ein Zentralantrieb 19, auch bezeichnet als Bullgear bzw. umlaufend Zentralzahnrad angeordnet. Dieses ist in Figur 5 dargestellt und wird anschließend näher erläutert.

Die Teleskopanordnung 17 ist mit einem Vorschubzylinder 18 verbunden, der hier beispielsweise diagonal angeordnet ist und mit seinem anderen Ende am beweglichen Element 14A der unteren Verspannelemente 14 vorgesehen. Nach dem Verspannen der unteren Verspannelemente 14 und der oberen Verspannelemente 15 kann über die Vorschubzylinder 18 das Schneidrad 21 gegen die Sohle 150 des Bohrlochs 100 gepresst werden, sodass hierdurch ein hinreichender Anpressdruck an der Sohle 150 entsteht, dass die Disken 21A des Schneidrads 21 den anstehenden Boden/das anstehende Gestein lösen. Der Zentralantrieb 19 weist eine Druckausgleichseinrichtung 23 auf, die in Figur 6 dargestellt ist und nachfolgend erläutert wird.

Das Fördermittel der Bohrvorrichtung 10 umfasst eine Förderleistung 25, die aus einzelnen Rohrschüssen 40 gebildet ist, die über Flansche 44 miteinander verbunden sind. Die Förderleistung 25 ist hier als eine zentrale Leitung ausgeführt, die keine Rotationskräfte überträgt. Weiterhin überträgt die Förderleistung 25 auch keine Hubkräfte in Bezug auf die Bohrvorrichtung 10. Das Bohrklein 160 wird zusammen mit der im Bohrloch 100 befindlichen Flüssigkeit 110 von der Sohle 150 in den Ansaugkasten 20 in Pfeilrichtung C eingebracht und von dort in die Förderleistung 25 gesaugt. Die Förderung selbst in der Förderleistung 25 erfolgt durch eine Druckluftzufuhr in Pfeilrichtung E, die über eine Druckluftleitung 37 als Bestandteil der Versorgungsleitungen 26 im oberen Teil in die Förderleistung 25 eingebracht wird, wodurch die Dichte der Flüssigkeit 110 reduziert wird, sodass eine Bewegung in der Förderleitung 25 nach oben erfolgt. Dadurch wird das Gemisch aus Bohrklein 160 und Flüssigkeit 110 in der Förderleistung 25 in Pfeilrichtung D aus dem Bohrloch herausgefordert. Hierdurch wird eine Ansaugung in den an Saugkasten 20 in Pfeilrichtung C bewirkt.

Am oberen Ende der Förderleistung 25 ist ein Umlenkrohr 27 vorgesehen, mit dem das geförderte Gemisch der Aufbereitung 32 über eine Rohrleitung 35 zugeführt wird. In der Aufbereitung 32 wird das Bohrklein 160 von der Flüssigkeit 110 getrennt. Die Flüssigkeit 110 (Wasser oder Bento mit Suspension) wird dann in Pfeilrichtung A über eine Zuleitung 36 dem Bohrloch 100 wieder zugeführt.

Hier bevorzugt ist das Umlenkrohr 27 Bestandteil der Topbox 29.

Die Figuren 3 und 4a bis 4c zeigen unterschiedliche Anordnungen hinsichtlich der Verspannelemente 14, 15 der erfindungsgemäßen Vorrichtung in unterschiedlichen Ausführungsformen.

Der Hauptantrieb 12 ist über einen Antriebsstrang 30 mit dem Zentralantrieb 19 des Schneidrads 21 verbunden. Zum Ausgleich des über die Vorschubzylinder 18 und die Teleskopanordnung 17 einbringbaren Vorschubs des Schneidrads 21 gegenüber dem Maschinenrahmen 13 ist eine Teleskopantriebsstange 31 vorgesehen. Der Antriebsstrang 30 selber ist aus Antriebsstangen 41 gebildet, die untereinander über Verbindungselemente 42, hier bevorzugt dargestellt Maulkupplungen, miteinander verbunden sind.

Bevorzugt sind die Antriebsstangen über Führungselemente 43 mit den Rohrschüssen 40 verbunden. Die Führungselemente 43 weisen dabei Buchsen oder Lager 45 auf. Die Führungselemente 43 sind in den Figuren 7A und 7B an den Rohrschüssen 40 dargestellt. Weiterhin sind Führungselemente 46 mit Anschlüssen 47 für die Versorgungsleitungen 26 an den Rohrschüssen 40 vorgesehen.

Figur 5 zeigt den Zentralantrieb 19 im Detail. Ein Verbindungselement 42 des Antriebsstrang 30 greift dabei in ein Getriebe 47, bevorzugt ein Planetengetriebe, ein. Das Planetengetriebe 47 ist mit einem Zahnrad 48 verbunden, dass in ein Zentralzahnrad/Bull Gear 49 eingreift. Das Zentralzahnrad 49 sitzt auf einem Flansch 50, der mit dem Schneidrad 21 fest verbunden ist.

Durch Rotation des Antriebsstrangs 30 mit dem Hauptantrieb 12 wird mit dem Getriebe 47 die notwendige Drehzahl des Zahnrads 48 erzeugt, mit dem dann das Zentralzahnrad 49 gedreht wird, wodurch dann das Schneidrad 21 ebenfalls gedreht wird und die Disken Meißel 21A die Sohle 150 abbauen können.

Der Zentralantrieb 19 weist ein Gehäuse 52 auf, in dem sich das Zentralzahnrad 49 und das Zahnrad 48 befinden. Die Hohlräume 53 sind dabei mit Getriebeöl gefüllt. Der Flansch 50 ist gegenüber dem Gehäuse 52 über eine Dichtung 51 abgedichtet.

Zum Druckausgleich ist eine Druckausgleichseinrichtung 23 vorgesehen. Diese umfasst ein Gehäuse 54 das auf der einen Seite eine Öffnung 55 hin zum Bohrloch 100 und auf der anderen Seite eine Öffnung 56 aufweist, die mit dem Hohlraum 53 des Gehäuses 52 verbunden ist. Als Trennung und gleichzeitig zum Druckausgleich ist im Gehäuse 54 ein Zylinder 57 vorgesehen, der im Gehäuse 54 beweglich ausgeführt ist. Hierdurch ist es möglich, die Dichtung 51 so minimal wie möglich auszuführen. Dieses hat Kostenvorteile.

Figur 8A zeigt die Bohrvorrichtung 10 mit eingefahrenem Schneidrad 21 auf einem ersten Niveau 151 der Sohle 150 zu Beginn eines Bohrzyklus.

Figur 8B zeigt das Ende des Bohrzyklus, bei dem die Bohrsohle 150 auf das Niveau 152 abgebohrt wurde durch das Schneidrad 21.

Figur 8C zeigt die Bohrvorrichtung mit eingefahrenem Schneidrad 21 und eingefahrenen Verspannelementen 14, 15, sodass die Bohrvorrichtung 10 über das Litzenhubsystem 16 im Bohrloch 100 vertikal bewegbar ist. Dieser Zustand, der in Figur 8C dargestellt ist, tritt ein, wenn die Bohrvorrichtung 10 aus dem Bohrloch 100 entfernt oder wieder eingebracht wird.

Zum Absenken der Bohrvorrichtung 10 zum Durchführen eines weiteren Bohrzyklus werden die Verspannelemente 14, 15 leicht gelöst und die Litzenhubeinrichtung 11 senkt das Maschinenrohr 13 gegenüber dem Schneidrad 21 ab, sodass die Teleskopanordnung 17 wieder einfährt. Beim Absenken des Maschinenrahmens 13 wird dieser auch durch die Teleskopanordnung 17 geführt.

Dabei kann wenigstens durch die oberen verspannen Elemente 15 eine Führung der Bohrvorrichtung zusätzlich erfolgen. Ist die Teleskopanordnung 17 wieder eingefahren, wird die Bohrvorrichtung 10 durch Ausfahren der beweglichen Elemente 14A, 15A über die Verspannzylinder/Vorschubzylinder 18A wieder gegenüber der Bohrlochwand 140 final verspannt.

Vor dem Verspannen erfolgt eine Überprüfung, ob die Bohrvorrichtung 10 horizontal bzw. in Bohrrichtung ausgerichtet ist. Ist dieses der Fall wird die Verspannung über das Ausfahren der Vorschubzylinder 18 A abgeschlossen. Ist dieses nicht der Fall, müssen die abweichenden Litzen 16 durch Neuausrichtung der Hubzylinder 11B des Hublitzensystems 11 weiter ein- oder ausgefahren werden, bis die gewünschte Ausrichtung erreicht ist.

Die Figuren 9A bis 9F zeigen den Einbauzyklus der erfindungsgemäßen Bohrvorrichtung 10.

Zu Beginn wird das Bohrloch 100 beispielsweise mittels eines Baggers vorbereitet und das Fundament 34 wird angebracht. Auf dem Fundament 34 wird ein Auffahrrahmen 33 errichtet. In diesem Auffahrrahmen 33 und dem Bohrloch 100 wird die fertig montierte Bohrvorrichtung 10 eingebracht und mit Wasser/Bentonitsuspension 110 gefüllt.

Die Bohrvorrichtung 10 kann durch das eigene Gewicht durch Betätigung des Schneidrads 21 in den Boden eingefahren werden. (Figur 9B).

Anschließend wird der Auffahrrahmen 33 entfernt und das Hublitzensystem 11 installiert (Figur 9c). Zu diesem Zeitpunkt ist die Bohrvorrichtung 10 vollständig installiert und kann die Bohrung durchführen.

Figuren 9D bis 9F zeigen die Situation, dass die Bohrvorrichtung 10 soweit abgebohrt ist, dass die Förderleistung 25 und der Antriebsstrang 30 verlängert werden müssen.

Dafür wird mit einem Portalkran 28 die Topbox 29 entfernt und es wird ein neuer Rohrschuss 40 montiert. Dieser wird über die Flansche 44 mit dem bereits darunter befindlichen Rohrschuss 40 verbunden. Weiterhin greifen die Verbindungselemente 42 der einzelnen Antriebsstangen 41 ineinander.

Ist die Montage des nächsten Rohrschusses 40 abgeschlossen, wird wieder die Topbox 29 (Figur 9F) montiert. Anschließend kann das Bohren fortgesetzt werden.

## Patentansprüche

1. Vorrichtung (10) zum Abteufen einer vertikalen Bohrung (100), insbesondere ein Schacht, eine Gewinnungsbohrung in einem Lagerstättenkörper, oder eine Fundamentbohrung im Boden, mit wenigstens einem Abbauwerkzeug (21) zum Abbau von Material an einer Sohle (150) der Bohrung (100), mit wenigstens einem im Wirkbereich des wenigstens einen Abbauwerkzeugs (21) angeordneten Fördermittel zum Abfördern von an der Sohle (150) abgebautem Material (160) aus der Bohrung (100) heraus, mit einem Maschinenrahmen (13), an dem wenigstens zwei Verspannelemente (14, 15) zum Arretieren der Vorrichtung in der Bohrung (100) während des Bohrens angeordnet sind, mit wenigstens einem Mittel zum vertikalen Anheben und Absenken des Maschinenrahmens (13)in der Bohrung (100) und mit wenigstens einem Antrieb (12) zur Rotation des Abbauwerkzeugs, **dadurch gekennzeichnet, dass** es sich bei dem Mittel zum vertikalen Anheben und Absenken des Maschinenrahmens (13) in der Bohrung um ein Litzenhubsystem (11) mit wenigstens einer Hubeinheit mit wenigstens einem Zylinder (11b) und wenigstens einer Litze (16) ober einem Litzenbündel pro Hubeinheit, die/das mit dem Maschinenrahmen (13) verbunden ist.

2. Vorrichtung nach Anspruch 1, **dadurch gekennzeichnet, dass** die Hubeinheit wenigstens eine Litzenarretierung aufweist.

3. Vorrichtung nach Anspruch 1 oder 2, **dadurch gekennzeichnet, dass** am Maschinenrahmen (13) wenigstens eine Befestigung (16a) pro Litze/ Litzenbündel (16) vorgesehen ist.

4. Vorrichtung nach einem der Ansprüche 1 bis 3, **dadurch gekennzeichnet, dass** die Bohrung (100) mit Wasser oder eine Bentonitsuspension (110) gefüllt ist.

5. Vorrichtung nach einem der Ansprüche 1 bis 4, **dadurch gekennzeichnet, dass** das wenigstens eine Fördermittel zum Abfördern von an der Sohle abgebautem Material aus der Bohrung heraus eine vertikale Förderleitung (25) aufweist, dass die Förderleitung (25) aus Rohrschüssen (40) aufgebaut ist, so dass die Förderleitung (25) sukzessive verlängerbar bzw. einkürzbar ist, dass wenigstens ein Rohrschuss (40) wenigstens ein Führungselement (43) aufweist, wobei das wenigsten eine Führungselement (43) ein Element (41) eines Antriebstrangs (30) führt, und/oder dass wenigstens ein Rohrschuss wenigstens ein Führungselement (46) für eine Versorgungsleitung (26) aufweist.

6. Vorrichtung nach einem der Ansprüche 1 bis 5, **dadurch gekennzeichnet, dass** der wenigstens eine Antrieb (12) übertage eine Antriebseinheit aufweist, die mit einem Antriebselement (19) des Abbauwerkzeugs (21) verbunden ist, und dass die Verbindung über ein Getriebe (47) erfolgt.

7. Vorrichtung nach Anspruch 6, **dadurch gekennzeichnet, dass** die Antriebseinheit über wenigstens einen Antriebsstrang mit dem Antriebselement (49) des Abbauwerkzeugs (21) verbunden ist, dass der Antriebstrang (30) aus einzelnen Stangen oder Rohrelementen (41) zusammengesetzt ist, und dass die einzelnen Stangen oder Rohrelemente (41) über Verbindungselementen (42) miteinander lösbar verbunden sind.

8. Vorrichtung nach Anspruch 7, **dadurch gekennzeichnet, dass** die Stangen/Rohrelemente (41) an den Rohrschüssen (40) über Führungselemente (43) geführt sind, , die an den Rohrschüssen (40) vorgesehen sind.

9. Vorrichtung nach Anspruch 7 oder 8, **dadurch gekennzeichnet, dass** wenigstens ein Stange teleskopierbar ist, um den Bohrhub des Abbauwerkzeugs (21) zu ermöglichen.

10. Vorrichtung nach einem der Ansprüche 1 bis 9, **dadurch gekennzeichnet, dass** der wenigstens eine Antrieb ein hydraulischer oder elektrischer Antrieb oder eine Kombination davon ist.

11. Vorrichtung nach Anspruch 10, **dadurch gekennzeichnet, dass** der Antrieb auf dem Maschinenrahmen (31) angeordnet ist, dass der Antrieb in einem mit Luft gefüllten Raum angeordnet ist, und dass in dem Raum gegenüber dem mit Flüssigkeit (110) gefüllten Bohrloch (100) ein Überdruck besteht.

12. Vorrichtung nach Anspruch 11, **dadurch gekennzeichnet, dass** der Raum nach unten zur Sohle (150) hin eine Öffnung (56) aufweist, aus der Luft aus dem Raum entweichen kann, und die Luft dem Raum mit Überdruck von Übertage zuführbar ist.

## Claims

1. Apparatus (10) for sinking a vertical bore (100), in particular a shaft, an extraction bore in a deposit body, or a foundation bore in the ground, with at least one excavating tool (21) for excavating material at a bottom (150) of the bore (100), with at least one conveying means, which is arranged in the active region of the at least one excavating tool (21), for discharging material (160) excavated at the bottom (150) out of the bore (100), with a machine frame (13) on which at least two bracing elements (14, 15) for locking the apparatus in the bore (100) during drilling are arranged, with at least one means for vertically raising and lowering the machine frame (13) in the bore (100), and with at least one drive (12) for rotating the excavating tool, **characterized in that** the means for vertically raising and lowering the machine frame (13) in the bore is a strand-jack system (11) with at least one jack unit with at least one cylinder (11b) and at least one strand (16) or one strand bundle per jack unit, said strand/strand bundle being connected to the machine frame (13).

2. Apparatus according to Claim 1, **characterized in that** the jack unit has at least one strand lock.

3. Apparatus according to Claim 1 or 2, **characterized in that** at least one fastening means (16a) per strand/strand bundle (16) is provided on the machine frame (13).

4. Apparatus according to one of Claims 1 to 3, **characterized in that** the bore (100) is filled with water or a bentonite suspension (110).

5. Apparatus according to one of Claims 1 to 4, **characterized in that** the at least one conveying means for discharging material excavated at the bottom out of the bore has a vertical conveying line (25), **in that** the conveying line (25) is constructed from pipe sections (40), so that the conveying line (25) can be successively lengthened or shortened, **in that** at least one pipe section (40) has at least one guide element (43), wherein the at least one guide element (43) guides an element (41) of a drivetrain (30) and/or **in that** at least one pipe section has at least one guide element (46) for a supply line (26).

6. Apparatus according to one of Claims 1 to 5, **characterized in that** the at least one drive (12) has, above ground, a drive unit, which is connected to a drive element (19) of the excavating tool (21), and **in that** the connection is effected via a gear mechanism (47).

7. Apparatus according to Claim 6, **characterized in that** the drive unit is connected to the drive element (49) of the excavating tool (21) via at least one drivetrain, **in that** the drivetrain (30) is composed of individual rods or pipe elements (41), and **in that** the individual rods or pipe elements (41) are releasably connected to one another via connecting elements (42).

8. Apparatus according to Claim 7, **characterized in that** the rods/pipe elements (41) are guided on the pipe sections (40) via guide elements (43) that are provided on the pipe sections (40).

9. Apparatus according to Claim 7 or 8, **characterized in that** at least one rod is telescopic, in order to enable the drilling stroke of the excavating tool (21).

10. Apparatus according to one of Claims 1 to 9, **characterized in that** the at least one drive is a hydraulic or electric drive or a combination thereof.

11. Apparatus according to Claim 10, **characterized in that** the drive is arranged on the machine frame (31), **in that** the drive is arranged in a chamber filled with air, and **in that** there is an overpressure in the chamber with respect to the borehole (100) filled with liquid (110).

12. Apparatus according to Claim 11, **characterized in that** the chamber has an opening (56) in a downward direction towards the bottom (150), from which air can escape from the chamber, and the air can be supplied to the chamber with overpressure from above ground.

## Revendications

1. Dispositif (10) de fonçage d'un trou de forage vertical (100), en particulier d'un puits, d'un trou de forage d'extraction dans un corps de gisement, ou d'un trou de forage de fondation dans le sol, comportant au moins un outil d'extraction (21) servant à l'extraction de matière au niveau d'une base (150) du trou de forage (100), comportant au moins un moyen de transport, disposé dans la zone d'action de l'au moins un outil d'extraction (21), servant à l'évacuation, hors du trou de forage (100), de matière (160) extraite au niveau de la base (150), comportant un bâti de machine (13), au niveau duquel sont disposés au moins deux éléments de contrainte (14, 15) servant au blocage du dispositif dans le trou de forage (100) pendant le forage, comportant au moins un moyen servant au soulèvement et à l'abaissement verticaux du bâti de machine (13) dans le trou de forage (100) et comportant au moins un entraînement (12) servant à la rotation de l'outil d'extraction, **caractérisé en ce que** le moyen servant au soulèvement et à l'abaissement verticaux du bâti de machine (13) dans le trou de forage est un système de levage à torons (11) comportant au moins une unité de levage comportant au moins un cylindre (11b) et au moins un toron (16) ou un faisceau de torons pour chaque unité de levage, lequel toron/faisceau de torons est relié au bâti de machine (13).

2. Dispositif selon la revendication 1, **caractérisé en ce que** l'unité de levage présente au moins un blocage de toron.

3. Dispositif selon la revendication 1 ou 2, **caractérisé en ce qu'**au moins une fixation (16a) pour chaque toron/faisceau de torons (16) est prévue sur le bâti de machine (13).

4. Dispositif selon l'une des revendications 1 à 3, **caractérisé en ce que** le trou de forage (100) est rempli d'eau ou d'une suspension de bentonite (110).

5. Dispositif selon l'une des revendications 1 à 4, **caractérisé en ce que** l'au moins un moyen de transport servant à l'évacuation, hors du trou de forage, de matière extraite au niveau de la base présente une conduite de transport verticale (25), **en ce que** la conduite de transport (25) est construite à partir de tronçons tubulaires (40), de sorte que la conduite de transport (25) puisse être successivement allongée ou raccourcie, **en ce qu'**au moins un tronçon tubulaire (40) présente au moins un élément de guidage (43), l'au moins un élément de guidage (43) guidant un élément (41) d'une chaîne cinématique (30), et/ou **en ce qu'**au moins un tronçon tubulaire présente au moins un élément de guidage (46) pour une conduite d'alimentation (26).

6. Dispositif selon l'une des revendications 1 à 5, **caractérisé en ce que** l'au moins un entraînement (12) présente en surface une unité d'entraînement qui est reliée à un élément d'entraînement (19) de l'outil d'extraction (21), et **en ce que** la liaison s'effectue par le biais d'une transmission (47).

7. Dispositif selon la revendication 6, **caractérisé en ce que** l'unité d'entraînement est reliée par le biais d'au moins une chaîne cinématique à l'élément d'entraînement (49) de l'outil d'extraction (21), **en ce que** la chaîne cinématique (30) est composée de tiges ou d'éléments tubulaires (41) individuels, et **en ce que** les tiges ou éléments tubulaires (41) individuels sont reliés les uns aux autres de manière amovible par le biais d'éléments de liaison (42).

8. Dispositif selon la revendication 7, **caractérisé en ce que** les tiges/éléments tubulaires (41) sont guidés au niveau des tronçons tubulaires (40) par le biais d'éléments de guidage (43) qui sont prévus au niveau des tronçons tubulaires (40).

9. Dispositif selon la revendication 7 ou 8, **caractérisé en ce qu'**au moins une tige est télescopique, afin de permettre la course de forage de l'outil d'extraction (21).

10. Dispositif selon l'une des revendications 1 à 9, **caractérisé en ce que** l'au moins un entraînement est un entraînement hydraulique ou électrique ou une combinaison de ceux-ci.

11. Dispositif selon la revendication 10, **caractérisé en ce que** l'entraînement est disposé sur le bâti de machine (31), **en ce que** l'entraînement est disposé dans une chambre remplie d'air, et **en ce qu'**une surpression existe dans la chambre par rapport au trou de forage (100) rempli de liquide (110).

12. Dispositif selon la revendication 11, **caractérisé en ce que** la chambre présente une ouverture (56) vers le bas en direction de la base (150), ouverture hors de laquelle de l'air peut s'échapper de la chambre, et l'air peut être acheminé à la chambre avec surpression à partir de la surface.
